# EUROPÄISCHE PATENTSCHRIFT

(11) **EP 2 080 852 B1**
(45) Veröffentlichungstag und Bekanntmachung des Hinweises auf die Patenterteilung: **03.07.2013**
(21) Anmeldenummer: 08021687.2
(22) Anmeldetag: 13.12.2008
(51) Int. Cl.: E04G 1/15, E05D 11/06

(54) **Gerüstbelag mit Durchstiegsklappe, deren Schwenkwinkel begrenzt ist**
Scaffolding lining with access way flap with a limited rotation angle
Plateforme d'échafaudage dotée d'un clapet de passage dont l'angle de pivotement est limité

(30) Priorität: 19.01.2008 DE 102008005182
(43) Veröffentlichungstag der Anmeldung: 22.07.2009
(73) Patentinhaber: ASB Produktions GmbH, 09603 Grossschirma (DE)
(72) Erfinder: Erich, Albert, 63768 Hösbach (DE)
(74) Vertreter: Pöhner, Wilfried Anton

(56) Entgegenhaltungen:
- EP-A- 1 854 940
- FR-A- 2 699 217
- GB-A- 191 415 283
- US-A- 1 769 553
- US-A- 2 158 257

## Beschreibung

Die Erfindung bezieht sich auf einen Gerüstbelag mit einer Durchstiegsklappe, deren Schwenkwinkel begrenzt ist, und die mit dem Gerüstbelag verbunden ist über ein Scharnier, bestehend aus zwei Befestigungsplatten, die über einen Bolzen gelenkig miteinander verbunden und gegeneinander verschwenkbar sind und von denen die eine Befestigungsplatte mit einer Durchstiegsklappe eines Gerüstes und die andere Befestigungsplatte mit einem Gerüstbelag eines Gerüstes verbunden ist.

In den Gerüstbelägen von Baugerüsten und anderen Gerüsten sind Öffnungen erforderlich, sogenannte Durchstiege, durch die Leitern oder Treppen erreichbar sind, die zum nächst höheren oder zum nächst tieferen Gerüstbelag führen. Diese Durchstiege verdecken die so genannten Durchstiegsklappen. Wenn eine Person eine Treppe empor steigt und von unten her an eine Durchstiegsklappe anstößt, hebt sie die Klappe an und öffnet sie so weit wie möglich, um einen möglichst bequemen Durchstieg zu erreichen.

Stets sind die Durchstiegsklappen über Scharniere mit dem Gerüst oder dem Gerüstbelag verbunden. Scharniere sind ein bekanntes Verbindungselement, das zwei Teile so miteinander verbindet, dass sie um eine Achse gegeneinander verschwenkbar sind. Dabei bestehen die meisten Scharniere aus zwei Befestigungsplatten, an deren einer Kante jeweils wenigstens eine Aufnahme für einen Bolzen angeordnet ist, wobei der Bolzen jeweils abwechselnd von der einen und dann wieder von der anderen Befestigungsplatte aufgenommen wird. Die Aufnahmen für den Bolzen auf den beiden Befestigungsplatten greifen also zahnartig ineinander und um den Bolzen herum. Im einfachsten Fall hat eine Befestigungsplatte nur eine einzige Aufnahme für den Bolzen, wie z.B. das Scharnier einer Zimmertür. Es kann aber auch zahlreiche Aufnahmen aufweisen, wenn es sehr lang ist, und ist dann z. B. als "Klavierband" bekannt.

In jedem Fall steht einer Aufnahme auf der einen Befestigungsplatte ein freies Stück des Bolzens auf der anderen Befestigungsplatte gegenüber, sodass die Bolzenaufnahmen beider Befestigungsplatten fingerartig ineinander und um den Bolzen herumgreifen.

Der maximale Verschwenkwinkel eines solchen Scharniers ist stets kleiner als 360 Grad, der maximale Verschwenkwinkel der Durchstiegsklappe im Gerüstbelag eines Gerüstes beträgt 180 °, sofern die Durchstiegsklappe längere Zeit auf dem Gerüstbelag geöffnet aufliegen darf und die Durchstiegsöffnung dann unverschlossen bleibt.

Etliche Vorschriften für Baugerüste und Fahrgerüste begrenzen den zulässigen Verschwenkungswinkel dabei auf einen Wert kleiner als 90 Grad, damit die Durchstiegsklappen nach Benutzung mittels ihrer Schwerkraft selbsttätig wieder auf die Öffnung zurückfallen. Damit wird erreicht, dass die Öffnungen oberhalb und unterhalb einer Treppe oder einer Leiter bei Nichtbenutzung stets verschlossen sind, sodass niemand versehentlich durch eine unverschlossene Durchstiegsöffnung stürzen kann.

Die Schrift JP 2003 105 967 zeigt eine Durchstiegsklappe in einem Gerüstbelag, die - wie zuvor als Vorschrift erwähnt - in geöffnetem Zustand senkrecht zum Gerüstbelag ausgerichtet ist. Die D3 gibt jedoch keinen Hinweis darauf, wie die Durchstiegsklappe in dieser Position gehalten werden kann.

Für diese Begrenzung sind Festanschläge der Gerüstklappe gegen den Gerüstbelag bekannt. Ein wesentlicher Nachteil ist, dass bei gewaltsamem Überschreiten des größten Öffnungswinkels durch Aufbringen einer Kraft am scharnierfernen Ende der Durchstiegsklappe auf das Scharnier eine sehr hohe Kraft ausgeübt wird, die häufig zur Zerstörung des Scharniers führt.

Ein anderes, häufig benutztes Mittel *zur Begrenzung des Anschlages* sind Zugseile oder Zugketten, die Klappe und Gerüstbelag verbinden und bei maximal zulässigem Schwenkwinkel straff gespannt sind. Wenn die Gerüstklappe geschlossen ist, hängen die Zugseile oder Zugketten schlaff herab. Bei Erreichen des maximalen Öffnungswinkels sind die Seile oder Ketten straff gespannt und stehen dann nachteiliger Weise beim Durchstieg sehr hinderlich im Wege. Ein weiterer Nachteil sind die im Vergleich zu einem Scharnier sehr hohen, zusätzlichen Kosten.

Zwei gelenkig miteinander verbundene Zugstangen, von denen - ähnlich wie beim Zugseil oder bei der Zugkette - die eine gelenkig an der Klappe und die andere gelenkig am Rahmen der Klappe befestigt ist, sind nach aktuellem Stand der Technik - *z.B. aus der* US 1, 769, 553 - für Möbel, nicht jedoch für Durchstiegsklappen im Gerüstbelag bekannt.

Der prinzipielle Nachteil von solchen Zugstangen gegenüber Zugseilen ist, dass sie untereinander und mit den Befestigungsplatten durch Gelenke verbunden werden müssen, deren Längsachse senkrecht zu den Zugstangen ausgerichtet sein muss. Die US 1,769,553 zeigt eine aufwendige und verschleißgefährdete Ausführung der Gelenke, die seitlich kaum breiter als die Zugstangen sind.

Aber bei einer kostengünstigen und relativ hoch belastbaren Ausführung der Gelenke für eine relativ lange Lebensdauer ragt die Schwenkachse der Gelenke seitlich über die Zugstangen heraus. Beim Schließen stehen diese überkragenden Bereiche der Schwenkachsen den Zugstangen im Weg und blockieren ein vollständiges Schließen.

Als Vorschlag zur Abhilfe wäre aus der US 1,769,553 zu entnehmen, dass die Zugstangen verkröpft werden und so im geschlossenen Zustand um die Gelenke herum verlaufen.

Der massive Nachteil einer solchen Verkröpfung ist jedoch, dass die Zugstange in diesem Bereich nicht nur ausschließlich auf Zug sondern auch durch ein Biegemoment belastet wird. Bei einer Belastung der Zugstange wird die Verkröpfung auseinandergezogen. Je nach Auslegung "federt" die Zugstange dann im Verkröpfungsbereich oder sie bricht dort. Der Anschlag ist also instabil und gibt bei Belastung nach. Die Aufgabe, den Verschwenkungswinkel zu begrenzen ist also nur unvollkommen erfüllt.

Auf diesem Hintergrund hat sich die Erfindung die Aufgabe gestellt, ein kostengünstiges Scharnier für die Verbindung von Gerüstklappe und Gerüstbelag zu entwickeln, dass den Verschwenkwinkel begrenzt, wobei die Einrichtungen zur Begrenzung vollständig in das Scharnier integriert werden sollen und im geöffneten Zustand beim Erreichen des maximalen Verschwenkwinkels das Scharnier zusätzlich stabilisieren sollen und trotzdem ein vollständiges Schließen nicht verhindern dürfen.

Als Lösung präsentiert die Erfindung dass das Scharnier zwei gelenkig miteinander verbundene Zugstangen enthält und auf beiden Befestigungsplatten je ein Hilfsachsenlager angeordnet ist, dessen Hilfsschwenkachse parallel zum Bolzen verläuft, und an dem je eine Zugstange angelenkt ist und an wenigstens einer Zugstange eine Anschlagfläche ausgebildet ist, die bei maximalem Öffnungswinkel der Durchstiegsklappe auf einer Gegenanschlagfläche der Befestigungsplatte aufliegt und beide Zugstangen eine unterschiedliche Länge aufweisen und die längere Zugstange eine Ausnehmung aufweist, in welche im geschlossenen Zustand des Scharniers die Hilfsschwenkachse der kürzeren Zugstange einschwenken kann.

Es ist also ein wesentliches Merkmal der Erfindung, dass die beiden Zugstangen eine unterschiedliche Länge aufweisen und die längere Zugstange eine Ausnehmung aufweist, in welche im geschlossenen Zustand des Scharniers die Hilfsschwenkachse der kürzeren Zugstange einschwenken kann.

Dadurch wird verhindert, dass die längere Zugstange beim Schließen des Scharniers mit der Anlenkung der kürzeren Zugstange kollidiert. Neben der Aussparung bleibt entlang der Zugstange noch der nötige Freiraum zur Ausbildung der Anschlagfläche, die bei maximalem Öffnungswinkel des Scharniers auf einer Gegenanschlagsfläche einer Befestigungsplatte aufliegt. Dadurch wird das Scharnier zu einem in sich steifen Element, dass sich in geöffnetem Zustand bei maximalem Öffnungswinkel unter dem Einfluss zusätzlicher, in Schwenkrichtung wirkender Kräfte kaum mehr verformt, weil die beiden Zugstangen mit ihrer aufliegenden und unter Belastung darauf gepressten Kante einen über die gesamte Fläche des Scharniers hinweg reichenden Steg bilden, der eine Krümmung der Befestigungsplatte verhindert.

Wenn die maximal mögliche Stabilität erreicht werden soll, dann wird an beiden Zugstangen an der nach innen weisenden Kante eine Anschlagfläche ausgebildet, die über die gesamte Länge hinwegreicht. Damit wird ein solch großer Gewinn an Stabilität erreicht, wie wenn anstatt eines Flacheisens, das quer zu seiner Längsachse gebogen wird, ein T-Profil eingesetzt würde. Dessen gegenüber dem Flacheisen zusätzliche, nach oben ragende Fläche entspricht den beiden nach oben ragenden Zugstangen, die miteinander zu einem Verstärkungsdreieck verspannt sind.

Durch den enormen Gewinn an Stabilität dank der an der Seite der Zugstangen ausgebildeten Anschlagfläche ist das erfindungsgemäße Scharnier für die sichere Schwenkwinkelbegrenzung der Durchstiegsklappe im Gerüstbelag eines Gerüstes optimal geeignet.

Ein wichtiges Merkmal der Erfindung ist, dass die Befestigungspunkte für die beiden, im Prinzip bereits bekannten Zugstangen in das Scharnier verlegt werden. Eine solche Anordnung von Zugstangen würde auch bei Gerüstklappen den Verschwenkwinkel begrenzen. Ein wesentlicher Unterschied zu der bisher bekannten Anordnung der beiden Zugstangen außerhalb des Scharniers ist, dass ihre Länge vergleichsweise sehr kurz ist, dafür jedoch die darauf wirkenden Kräfte stark angewachsen sind.

Im Vergleich zu gelenkig miteinander verbundenen Zugstangen, die bisher im Abstand X zum Bolzen des Scharniers montiert waren und nunmehr, bei Integration in das Scharnier, nur noch den Abstand Y von der Mittelachse des Bolzens haben, reduziert sich - bei gleichem Schwenkwinkel - die Länge L_{X} der Zugstange auf die Größe Y / X. Oder als Formel **L_{X} = Y/X.**

Die von einer Kraft auf die Durchstiegsklappe und von dort über das Scharnier auf die Zugstangen übertragene Zugkraft F_{Y} erhöht sich um das Maß X geteilt durch Y. Oder als Formel ${F}_{Y} = {F}_{X} ⋅ \left(X/Y\right) .$

Dabei ist **Fₓ** die Zugkraft in den Zugstangen bei Anordnung in der Entfernung X zum Bolzen des Scharniers. Vereinfacht gesagt, werden die Zugstangen also durch die Integration ins Scharnier kürzer und dicker.

Bei der hier relevanten Anwendung ist der maximale Radius der um den Bolzen vom Scharnier verschwenkbaren Durchstiegsklappe erheblich größer als der größte Schwenkradius der Außenkante des Scharniers. Ein Verhältnis von 10:1 ist ein in der Praxis häufig vorkommendes Beispiel, welches zeigt, dass bei einer Verschiebung der beiden gelenkig miteinander verbundenen Zugstangen in das Scharnier hinein, sich die Zugbelastung für die Zugstange auf das Zehnfache erhöhen kann. Da die Befestigungen für die Zugstangen in das Scharnier integriert sind, so wirken auch entsprechend erhöhte Zugkräfte über die Befestigungen auf das Scharnier ein, das für diese vergleichsweise sehr hohen, zusätzlichen Kräfte jedoch nicht ausgelegt ist.

Da in der Praxis die Scharniere meist aus Metall sind und deshalb stets eine gewisse Elastizität haben, würde das Einbringen von solchen, bisher nicht auftretenden, relativ hohen Kräften dafür sorgen, dass sich die Befestigungsplatten des Scharniers verformen. Eine relativ sehr geringe Verformung am Scharnier, die dort noch nicht spektakulär ist, bewirkt über den z.B. zehnmal größeren Radius der zu verschwenkenden Gerüstklappe, dass aus der kleinen Änderung des Verschwenkwinkels am äußersten Rand der verschwenkten, also geöffneten Durchstiegsklappe, eine deutlich bemerkbare und daher unangenehme Veränderung des Schwenkweges resultiert. Wenn sich dadurch der Verschwenkwinkel über 90° hinaus erhöht, kann es passieren, dass die Durchstiegsklappe versehentlich geöffnet bleibt, woraus eine erhöhte Unfallgefahr und damit ein Sicherheitsrisiko resultiert.

Für ein solches, erfindungsgemäßes Scharnier mit Begrenzung des Schwenkwinkels sind verschiedene, vorteilhafte Ausführungsformen möglich. In der Regel wird das Scharnier aus Metall gefertigt, es sind jedoch auch Kunststoffe, insbesondere mit Fasern oder Drähten als Verstärkungen denkbar. Dabei kann das Scharnier als Gussteil hergestellt werden, bei dem an die Befestigungsplatte die Aufnahme für den Bolzen sowie die Aufnahme für das Hilfsachsenlager angegossen wird.

Eine in der Praxis voraussichtlich sehr viel häufigere Ausführungsform besteht jedoch aus Blech. Für Scharniere ist es seit langem bekannt, dass das Blech an einer Kante zum Teil aufgerollt wird, sodass der als Verschwenkachse dienende Bolzen vom aufgerollten Bereich des Bleches umfasst und gehalten wird. Eine vorteilhafte Ausführungsform ist es, das spätere Hilfsachsenlager durch einen U-förmigen Einschnitt in das Blech der Befestigungsplatte abzutrennen und diesen Bereich um 90 Grad abzuwinkeln, sodass er nunmehr senkrecht zur Fläche der Befestigungsplatte ausgerichtet ist.

In der Praxis werden auch die beiden Zugstangen häufig aus Blech als flächiges Element geformt. Die maximale Zugfestigkeit dieses Blechstreifens ist unabhängig von seiner Ausrichtung zur Befestigungsplatte des Scharniers. Wenn jedoch eine Kante dieses Blechstreifens im Sinne der Erfindung als Anschlagsfläche genutzt wird, die auf eine dazu komplementäre Gegenanschlagfläche auf einer Befestigungsplatte aufliegt, ist es optimal, wenn die Fläche der Zugstange etwa senkrecht zum Befestigungsplatte und ebenfalls senkrecht zum Bolzen des Scharniers ausgerichtet ist.

Wenn die beiden Zugstangen als Blechteile geformt sind, ist es für Ihre Verbindung am einfachsten, wenn sie im Bereich ihres Verbindungspunktes flächig aufeinander liegen, wodurch sie sich aufeinander abstützen können und wodurch auch die nötige Verbindungsachse so kurz wie möglich wird, sodass sie bei maximalem Verschwenkungswinkel des Scharniers und den dann in den Zugstangen auftretenden Zugkräften nur mit dem geringsten möglichen Kippmoment belastet wird.

Eine weitere, vorteilhafte Ausführungsform eines erfindungsgemäßen Scharniers ist, dass zwischen der Anschlagfläche einer Zugstange und der Gegenanschlagfläche auf der Befestigungsplatte ein Stoßdämpfer angeordnet ist. Dabei ist es im Prinzip unerheblich, ob dieser Stoßdämpfer auf der Zugstange oder auf der Befestigungsplatte fixiert ist; wichtig ist, dass der Stoßdämpfer kurz vor Erreichen des Anschlages die Bewegung verzögert und dadurch den Aufprall der Anschlagfläche auf der Gegenanschlagfläche dämpft.

Wie nach allgemeinem Stand der Technik bekannt, kann der Stoßdämpfer z. B. ein Gummielement und/oder eine Feder und/oder ein Reibungselement und/oder ein Kolben in einem Zylinder sein. Dabei kann der Kolben im Zylinder entweder Luft oder Öl durch eine kalibrierte Bohrung pressen und dadurch die Bewegung dämpfen.

Die Größe des maximalen Verschwenkungswinkels wird in der einfachsten Ausführungsform eines erfindungsgemäßen Scharniers durch die Form der Zugstange und der darauf angeordneten Anschlagfläche vorgegeben. Wenn der maximal zulässige Verschwenkungswinkel klein ist, ähnelt die Zugstange mit der Anschlagfläche einem Dreieck.

Als Variante kann es wünschenswert sein, dass der maximale Verschwenkwinkel nicht schon bei der Fertigung vorgegeben werden muss, sondern erst nach dem Einbau des Scharniers eingestellt werden kann. Dazu muss der Abstand der Anschlagfläche von der Linie zwischen dem Mittelpunkt der Hilfsschwenkachse und dem Mittelpunkt des Gelenkes zwischen den beiden Zugstangen verstellbar sein.

Dafür kann z. B. die Anschlagfläche auf einer Gewindestange befestigt sein, die in einem entsprechenden Gegenstück auf der Zugachse verdreht werden kann. Um eine gefundene Einstellung zu sichern könnte z. B. eine Kontermutter eingesetzt werden. Damit sich die Anschlagfläche unabhängig vom eingestellten Abstand stets flächig mit der Gegenanschlagfläche berührt, sollte die Anschlagfläche auf der Zugstange verschwenkbar sein.

In einer anderen Ausführungsform ist die Anschlagfläche um die Hilfsschwenkachse der Zugstange verschwenkbar und in verschiedenen Stellungen arretierbar. Denkbar sind z. B. verschiedene Rastungen auf der Zugstange. Diese Rastungen müssen dann auf einem Kreisbogensegment um die Hilfsschwenkachse herum angeordnet sein.

Wie bereits ausführlich erläutert, ist es ein wesentliches Merkmal der Erfindung, dass beim Erreichen des maximalen Verschwenkungswinkels wenigstens eine Zugstange mit der seitlich angeordneten Anschlagsfläche auf der Gegenanschlagfläche der Befestigungsplatte aufliegt und dadurch das Scharnier zu einem mechanisch sehr steifen Gebilde ergänzt. In diesem Sinne wird die Stabilität weiter erhöht, wenn in der Nähe von Befestigungsbohrungen auf dem Befestigungsplatte wenigstens eine flächige Versteifungsrippe oder wenigstens ein flächiger Versteifungssteg so angeordnet wird, dass er senkrecht zur Befestigungsfläche der Befestigungsplatte und etwa senkrecht zum Bolzen ausgerichtet ist. Dadurch wird die aufgabengemäße Steifheit des erfindungsgemäßen Scharniers weiter unterstützt.

In einer weiteren, alternativen Ausführungsform kann die Funktion der Stoßdämpfung von einer Stoßstange mit übernommen werden, wenn sie aus einem dauernd elastischen Material besteht. Dabei muss jedoch die zweite Zugstange aus einem im Vergleich dazu deutlich steiferen Material ausgeführt sein, dass eine belastbare und steife Befestigung der Anschlagfläche ermöglicht. Der Vorteil einer Kombination aus einer elastisch federnden Zugstange ohne eine seitliche Anschlagfläche mit einer Zugstange, die eine Anschlagfläche stabil trägt, sind Einfachheit und geringe Kosten.

Bei häufiger Benutzung könnte eine Einschränkung die beschränkte Lebensdauer des elastischen Materials sein. Für relativ sehr häufig benutzte, erfindungsgerechte Scharniere kann es deshalb vorteilhafter sein, anstelle einer Zugstange aus elastischem Material eine Zugstange aus zwei, der Länge nach gegeneinander verschiebbaren Teilen aufzubauen, die sich am äußeren Ende ihres Verschiebebereiches mit jeweils einem Anschlag gegenseitig berühren und die durch ein elastisches Element miteinander verbunden sind. Der Vorteil dieser Anordnung gegenüber einer ausschließlich aus elastischem Material geformten Zugstange ist, dass eine Anschlagfläche zur Fixierung einer Mindest-Länge vorgesehen werden kann. Die Lebensdauer des elastischen Materials bleibt jedoch ein Schwachpunkt, insbesondere dann, wenn das elastische Material dauerhaft auf Zug beansprucht wird.

Da nach aktuellem Stand der Technik die meisten elastischen Materialien eine längere Lebensdauer haben, wenn sie auf Druck anstatt auf Zug beansprucht werden, schlägt die Erfindung vor, dass die beiden, der Länge nach gegeneinander verschiebbaren Teile der Zugstange etwa L-förmig gestaltet sind, wobei der eine Schenkel in Zugrichtung weist und der andere Schenkel quer zur Zugrichtung verläuft und bei einer Verlängerung der Zugstange sich die beiden quer zur Zugrichtung ausgerichteten Schenkel aufeinander zu bewegen und zwischen den beiden letztgenannten Schenkeln ein Federelement und/oder ein Dämpfungselement angeordnet ist. Die beiden L-förmigen Elemente greifen also umeinander, sodass ein Federelement oder ein anderes elastisches Material zwischen den beiden quer ausgerichteten Schenkeln beim Erreichen des Anschlages nur auf Druck beansprucht wird, wodurch eine höhere Lebensdauer erreicht wird.

Eine weitere Alternative ist, dass die beiden Zugstangen nicht direkt, sondern über eine weitere Zugstange und/oder eine Kette und/oder ein Seil miteinander verbunden werden. Dadurch kann erreicht werden, dass das Scharnier im geschlossenen Zustand noch kompakter ausgebildet wird, da die Zugstangen recht kompakt zusammengefaltet werden können.

Eine weitere, interessante Ausführungsvariante ist, dass beim Erreichen des maximalen Öffnungswinkels des Scharniers, wenn also die Anschlagsfläche auf der Gegenanschlagsfläche aufliegt, die beiden Flächen miteinander verriegelt werden können, sodass das Scharnier fixiert ist und die Durchstiegsklappe dauernd offen steht. Für die Verriegelung sind alle bekannten und denkbaren Elemente einsetzbar, wie z. B. ein Schubriegel oder eine lösbare Rastnase oder eine lösbare Schließfalle, deren verschiebbarer Keil von Federkraft in eine keilförmige Ausnehmung eingepresst wird.

Denkbar wäre auch eine magnetische Verbindung zwischen Gegenanschlagfläche und Anschlagfläche. Wenn als Magnet ein Elektromagnet gewählt wird, kann die Klappe ferngesteuert geschlossen werden, indem der Elektromagnet die Verbindung löst und die Durchstiegsklappe von ihrem Eigengewicht in die geschlossene Position befördert wird. Dabei wäre eine Stoßdämpfung sehr effektvoll, da andernfalls die Klappe mit einem Knall auf der Kante des Gerüstbelages auftrifft.

Dieses Geräusch ist nicht nur störend und kann dadurch womöglich sogar Sekundärunfälle auslösen, sondern der damit verbunden Impuls auf die Kanten des Gerüstbelages führt zu einer vorschnellen Alterung von Klappe und Gerüstbelag.

Im Folgenden sollen weitere Einzelheiten und Merkmale der Erfindung anhand von Beispielen näher erläutert werden. Diese sollen die Erfindung jedoch nicht einschränken, sondern nur erläutern. Es zeigt in schematischer Darstellung:
- Figur 1: Scharnier, aufgeklappt bis zum maximalen Schwenkwinkel in perspektivischer Darstellung mit erfindungsgemäßen Zugstangen

**Figur 1** zeigt in perspektivischer Darstellung ein erfindungsgemäßes Scharnier, das bis zu seinem maximalen Schwenkwinkel 51 aufgeklappt ist. Es besteht aus zwei Befestigungsplatten 1, die über einen Bolzen 2 miteinander verbunden sind, von denen die obere Befestigungsplatte 1 die (hier nicht gezeichnete) Durchstiegsklappe trägt und die untere Befestigungsplatte 1 an der Stirnseite des (hier nicht gezeichneten) Gerüstbelages befestigt ist. Die hier gezeigte Ausführungsvariante besteht aus Stahlblech, das um den Bolzen 2 herum zu einer Aufnahme für den Bolzen 2 gebogen ist.

Die Hilfsachsenlager 11 sind aus der Fläche der Befestigungsplatte 1 heraus nach vorne gebogen und hinterlassen dadurch eine rechteckige Öffnung, die in der oberen Befestigungsplatte 1 vollständig sichtbar ist. Das Hilfsachsenlager 11 der unteren Befestigungsplatte 1 ist von der daran angelenkten Zugstange 3 fast ganz verdeckt, nur eine kleine Ecke ist in Figur 1 noch sichtbar. Auch an das obere Hilfsachsenlager 11 ist eine weitere Zugstange 3 angelenkt, die mit der unteren Zugstange 3 gelenkig verbunden ist.

Die obere Zugstange 3 hat eine etwa dreieckige Form, die dadurch entsteht, dass die nach außen weisende, in Figur 1 sichtbare Kante der Zugstange 3 in einem anderen Winkel verläuft als die zur Befestigungsplatte weisende Kante. Diese, in Figur 1 nicht sichtbare Kantenfläche, ist die Anschlagfläche 31 der Zugstange 3, die auf der hier ebenfalls nicht sichtbaren, weil verdeckten - Gegenanschlagfläche 13 der Befestigungsplatte 1 aufliegt.

Auch die untere Zugstange 3 liegt mit einer Anschlagfläche 31 auf der dazu korrespondierenden Gegenanschlagfläche 13 auf der unteren Befestigungsplatte 1 auf.

Die Einkerbung in der unteren Zugstange 3 ist nicht prinzipbedingt, sondern gibt im geschlossenen Zustand der Durchstiegsklappe den erforderlichen Raum für die obere Hilfsschwenkachse 12.

In Figur 1 ist sehr gut zu erkennen, dass das Verbindungsgelenk zwischen den beiden Zugstangen 3 nicht auf der Geraden liegt, die die beiden Hilfsschwenkachsen 12 der beiden Hilfsachsenlager 11 verbindet, sondern deutlich außerhalb dieser gedachten Linie.

Wenn das Scharnier durch Kräfte auf die Durchstiegsklappe belastet wird, sich aber wegen Erreichen der Schwenkwinkelbegrenzung nicht mehr weiterverschwenken kann, entsteht ein Drehmoment, das die beiden Zugstangen 3 voneinander weg bewegen will. Da sie aber miteinander gelenkig verbunden sind, und das Verbindungsgelenk zwischen beiden Zugstangen 3 außerhalb der Graden zwischen den beiden Schwenkachsen 12 angeordnet ist, wird jede Zugstange 3 mit ihrer Anschlagfläche 31 auf die jeweilige Gegenanschlagfläche 13 gepresst.

In Figur 1 kann damit sehr gut nachvollzogen werden, dass sich die beiden Zugstangen 3 mittels ihrer Anschlagfläche 31 auf die jeweilige Gegenanschlagfläche 13 der Befestigungsplatte 1 pressen, diese dadurch verstärken und damit verhindern, dass sich die Befestigungsplatte unter Last verformt.

**Bezugszeichenliste**

| | |
|---|---|
| 1 | Befestigungsplatte des Scharniers, gelenkig mit einer zweiten Befestigungsplatte 1 verbunden |
| 11 | Hilfsachsenlager, auf Befestigungsplatte 1 |
| 12 | Schwenkachse des Hilfsachsenlagers 11 |
| 13 | Gegenanschlagfläche auf Befestigungsplatte 1 für Anschlagfläche 31 |
| 2 | Bolzen zur Verbindung der beiden Befestigungsplatten 1 |
| 3 | Zugstange, am Hilfsachsenlager 11 und an der anderen Zugstange 3 angelenkt |
| 31 | Anschlagfläche an Zugstange 3, schlägt auf Gegenanschlagfläche 13 auf |

## Patentansprüche

1. Gerüstbelag mit einer Durchstiegsklappe, deren Schwenkwinkel (51) begrenzt ist, und die mit dem Gerüstbelag verbunden ist über ein Scharnier, bestehend aus zwei Befestigungsplatten (1),
- die über einen Bolzen (2) gelenkig miteinander verbunden und gegeneinander verschwenkbar sind, und
- von denen die eine Befestigungsplatte (1) mit der Durchstiegsklappe und
- die andere Befestigungsplatte (1) mit dem Gerüstbelag verbunden ist,
**dadurch gekennzeichnet, dass**
das Scharnier zwei gelenkig miteinander verbundene Zugstangen (3) enthält und
auf beiden Befestigungsplatten (1) je ein Hilfsachsenlage (11) angeordnet ist,
- dessen Hilfsschwenkachse (12) parallel zum Bolzen (2) verläuft, und
- an dem je eine Zugstange (3) angelenkt ist und
- an wenigstens einer Zugstange (3) eine Anschlagfläche (31) ausgebildet ist, die bei maximalem Öffnungswinkel der Durchstiegsklappe auf einer Gegenanschlagfläche (13) der Befestigungsplatte (1) aufliegt *und.*
beide Zugstangen (3) eine unterschiedliche Länge aufweisen und die längere Zugstange (3) eine Ausnehmung aufweist, in welche im geschlossenen Zustand des Scharniers die Hilfsschwenkachse (12) der kürzeren Zugstange (3) einschwenken kann.

2. Gerüstbelag nach dem vorhergehenden Anspruch 1, **dadurch gekennzeichnet, dass** der maximale Schwenkwinkel (51) kleiner als 90 Grad ist.

3. Gerüstbelag nach einem der vorhergehenden Ansprüche, **dadurch gekennzeichnet, dass** die Aufnahme für den Bolzen (2) und/oder das Hilfsachsenlager (11) an die Befestigungsplatte (1) angegossen ist.

4. Gerüstbelag nach einem der vorhergehenden Ansprüche, **dadurch gekennzeichnet, dass** die Befestigungsplatte (1) aus Blech besteht und das Hilfsachsenlager (11) ein durch einen U-förmigen Einschnitt vom Blech der Befestigungsplatte getrennter und um 90° abgewinkelter Bereich ist.

5. Gerüstbelag nach einem der vorhergehenden Ansprüche, **dadurch gekennzeichnet, dass** die Zugstange (3), welche die Anschlagsfläche (31) trägt, als flächiges Element geformt ist, wobei die Fläche etwa senkrecht zum Bolzen (2) ausgerichtet ist.

6. Gerüstbelag nach einem der vorhergehenden Ansprüche, **dadurch gekennzeichnet, dass** der Stoßdämpfer
- ein Gummielement und/oder
- eine Feder und/oder
- ein Kolben in einem Zylinder und/oder
- ein Reibungselement
ist.

7. Gerüstbelag nach einem der vorhergehenden Ansprüche, **dadurch gekennzeichnet, dass** der Abstand der Anschlagfläche (31) von der Linie zwischen dem Mittelpunkt der Hilfsschwenkachse (12) und dem Mittelpunkt des Gelenkes zwischen den beiden Zugstangen (3) verstellbar ist.

8. Gerüstbelag nach dem vorhergehenden Anspruch 7, **dadurch gekennzeichnet, dass** die Anschlagfläche um die Hilfsschwenkachse (12) verschwenkbar und in verschiedenen Stellungen arretierbar ist.

9. Gerüstbelag nach einem der vorhergehenden Ansprüche, **dadurch gekennzeichnet, dass** in wenigstens einer Befestigungsplatte (1) wenigstens eine Befestigungsbohrung vorhanden ist und in deren Nähe wenigstens eine flächige Versteifungsrippe oder wenigstens ein flächiger Versteifungssteg vorhanden ist, welche(r) etwa senkrecht zur Befestigungsfläche der Befestigungsplatte (1) und etwa senkrecht zum Bolzen (2) ausgerichtet ist.

10. Gerüstbelag nach einem der vorhergehenden Ansprüche, **dadurch gekennzeichnet, dass** diejenige Zugstange (3), die frei von einer Anschlagfläche (31) ist, aus einem dauernd elastischen Material besteht.

11. Gerüstbelag nach einem der vorhergehenden Ansprüche, **dadurch gekennzeichnet, dass** eine Zugstange (3) aus zwei der Länge nach gegeneinander verschiebbaren Teilen besteht, die sich am äußeren Ende des Verschiebebereiches mit jeweils einem Anschlag gegenseitig berühren und die durch ein elastisches Element miteinander verbunden sind.

12. Gerüstbelag nach dem vorhergehenden Anspruch 11, **dadurch gekennzeichnet, dass** die beiden Teile der Zugstange (3) etwa L-förmig gestaltet sind, und
- der eine Schenkel in Längsrichtung weist und
- der andere Schenkel quer zur Zugrichtung verläuft und
- bei einer Verlängerung der Zugstange (3) die beiden quer zur Zugrichtung ausgerichteten Schenkel aufeinander zu bewegbar sind und
- zwischen den letztgenannten beiden Schenkeln ein Federelement und/oder ein Dämpfungselement angeordnet ist.

13. Gerüstbelag nach einem der vorhergehenden Ansprüche, **dadurch gekennzeichnet, dass** die beiden Zugstangen (3) über
- wenigstens eine weitere Zugstange (3) und/oder
- eine Kette und/oder
- ein Seil
miteinander verbunden sind.

14. Gerüstbelag nach einem der vorhergehenden Ansprüche, **dadurch gekennzeichnet, dass** die Anschlagfläche (31) auf der Gegenanschlagfläche (13) verriegelbar ist.

## Claims

1. Scaffold board comprising an access hatch, of which the pivot angle (51) is limited, and which is connected to the scaffold board via a hinge, consisting of two fastening plates (1)
- which are joined to one another in an articulated manner via a bolt (2) and are pivotable with respect to one another, and
- of which one fastening plate (1) is connected to the access hatch and
- the other fastening plate (1) is connected to the scaffold board,
**characterised in that**
the hinge comprises two pull rods (3), which are connected to one another in an articulated manner, and
an auxiliary axle bearing (11) in each case is disposed on the two fastening plates (1),
- of which the auxiliary pivot axle (12) runs parallel to the bolt (2), and
- on which a pull rod (3) in each case is mounted in an articulated manner and
- on at least one pull rod (3), a striking surface (3) is formed, which, at the maximum opening angle of the access hatch, lies on a counter striker surface (13) of the fastening plate (1)
and
the two pull rods (3) have different lengths and the longer pull rod (3) has a recess into which the auxiliary pivot axis (12) of the shorter pull rod (3) can swing when the hinge is in the closed state.

2. Scaffold board according to the preceding claim 1, **characterized in that** the maximum pivot angle (51) is smaller than 90 degrees.

3. Scaffold board according to one of the preceding claims, **characterized in that** the recess for the belt (2) and/or the auxiliary axle bearing (11) is integrally cast onto the fastening plate (1).

4. Scaffold board according to one of the preceding claims, **characterized in that** the fastening plate (1) consists of sheet metal and the auxiliary axle bearing (11) is a region that is separated from the sheet metal of the fastening plate by a U-shaped incision and is folded back by 90°.

5. Scaffold board according to one of the preceding claims, **characterized in that** the pull rod (3), which supports the striking surface (31), is formed as a planar element, the surface being oriented approximately perpendicular to the bolt (2).

6. Scaffold board according to one of the preceding claims, **characterised in that** the shock absorber is
- a rubber element and/or
- a spring and/or
- a piston in a cylinder and/or
- a friction element.

7. Scaffold board according to one of the preceding claims, **characterised in that** the distance from the striking surface (31) to the line between the centre point of the auxiliary pivot axle (12) and the centre point of the joint between the two pull rods (3) is adjustable.

8. Scaffold board according to the preceding claim 7, **characterised in that** the striking surface is pivotable about the auxiliary pivot axis (12) and can be locked at various positions.

9. Scaffold board according to one of the preceding claims, **characterised in that**, in at least one fastening plate (1), at least one fastening bore is present, and, in the vicinity thereof, at least one planar stiffening rib or at least one planar stiffening bridge is present, which rib or which bridge is oriented approximately perpendicular to the fastening surface of the fastening plate (1) and approximately perpendicular to the bolt (2).

10. Scaffold board according to one of the preceding claims, **characterized in that** that pull rod (3) that is free of a striking surface (31) consists of a permanently elastic material.

11. Scaffold board according to one of the preceding claims, **characterised in that** a pull rod (3) comprises two parts that are displaceable with respect to one another longitudinally and which are in contact with a striker in each case at the outer end of the displacement range, and which are connected to one another by means of an elastic element.

12. Scaffold board according to the preceding claim 11, **characterised in that** the two parts of the pull rod (3) are approximately L-shaped, and
- which has a leg in the longitudinal direction and
- the other leg extends transversely to the pull direction and
- with an extension of the tension rod (3), the two legs that are oriented transversely to the pull direction are moveable with respect to one another and
- between the last-mentioned two legs, a spring element and/or a damping element is disposed.

13. Scaffold cover according to one of the preceding claims, **characterised in that** the two pull rods (3) are connected together via
- at least one further pull rod (3) and/or
- a chain and/or
- a cable.

14. Scaffold board according to one of the preceding claims, **characterized in that** that the striking surface (31) can be locked on the counter striking surface (13).

## Revendications

1. Platelage avec une trappe de passage dont l'angle de pivotement (51) est limité, et qui est relié au platelage par l'intermédiaire d'une charnière, consistant en deux plaques de fixation (1),
- qui sont reliées l'une à l'autre de façon articulée par l'intermédiaire d'un boulon (2) et qui peuvent être pivotées l'une par rapport à l'autre,
- une des plaques de fixation (1) étant reliée à la trappe de passage,
- l'autre plaque de fixation (1) étant reliée avec le platelage,
**caractérisé par le fait**
**que** la charnière contient deux tiges de traction (3) reliées l'une à l'autre de façon articulée, un palier d'axe auxiliaire (11) étant disposé sur les deux plaques de fixation,
- dont l'axe de pivotement auxiliaire (12) suit un parcours parallèle au boulon (2),
- sur chacune desquelles est disposée une tige de traction (3),
- une surface de butée (31) étant formée sur au moins une tige de traction (3) qui, lorsque l'angle d'ouverture de la trappe de passage est maximal, repose sur une surface de contre-butée (13) de la plaque de fixation (1),
- les deux tiges de traction (3) étant de longueur différente, la tige de traction plus longue (3) présentant une réservation dans laquelle, à l'état fermé de la charnière, l'axe de pivotement auxiliaire (12) de la tige de traction (3) plus courte peut rentrer par pivotement.

2. Platelage selon la revendication précédente 1, **caractérisé par le fait que** l'angle de pivotement (51) maximal est inférieur à 90 degrés.

3. Platelage selon une des revendications précédentes, **caractérisé par le fait qu'**une réception pour le boulon (2) et/ou le palier d'axe auxiliaire (11) est coulé sur la plaque de fixation (1).

4. Platelage selon une des revendications précédentes, **caractérisé par le fait que** la plaque de fixation (1) consiste en une tôle et que le palier d'axe auxiliaire (11) est une zone séparée de la tôle de la plaque de fixation par une incision en forme de U et formant un angle de 90°.

5. Platelage selon une des revendications précédentes, **caractérisé par le fait que** la tige de traction (3) qui porte la surface de butée (31) possède une forme d'élément ayant une surface, sachant que la surface est disposée à peu près à la verticale du boulon (2).

6. Platelage selon une des revendications précédentes, **caractérisé par le fait que** le pare-choc
- est un élément en caoutchouc et/ou
- un ressort et/ou
- un piston dans un vérin et/ou
- un élément de frottement.

7. Platelage selon une des revendications précédentes, **caractérisé par le fait que** la distance de la surface de butée (31) de la ligne entre le point médian de l'axe de pivotement auxiliaire (12) et le point médian, de l'articulation entre les deux tiges de traction (3) peut être réglée.

8. Platelage selon la revendication précédente 7, **caractérisé par le fait que** la surface de butée peut être pivotée autour de l'axe de pivotement auxiliaire (12) et peut être arrêtée dans différentes positions.

9. Platelage selon une des revendications précédentes, **caractérisé par le fait que** dans au moins une plaque de fixation (1) il y a au moins un perçage de fixation et qu'il y a à proximité de cette dernière au moins une nervure de rigidification de large surface ou au moins une barre de rigidification de large surface qui est orientée à peu près à la verticale par rapport à la surface de fixation de la plaque de fixation (1) et à peu près à la verticale par rapport au boulon (2).

10. Platelage selon une des revendications précédentes, **caractérisé par le fait que** la tige de traction (3) qui est libre d'une surface de butée (31) consiste en un matériau d'élasticité durable.

11. Platelage selon une des revendications précédentes, **caractérisé par le fait qu'**une tige de traction (3) consiste en deux pièces pouvant être poussées l'une contre l'autre d'après la longueur, qui se touchent mutuellement à l'extrémité la plus extérieure de la zone de glissement avec chaque fois une butée et qui sont reliées entre elles par un élément élastique.

12. Platelage selon la revendication précédente 12, **caractérisé par le fait que** les deux pièces de la tige de traction (3) ont à peu près une forme de L, et
- qu'elles présentent un renfort dans le sens longitudinal,
- que l'autre renfort suit un parcours transversal par rapport au sens de traction,
- qu'en cas de prolongement de la tige de traction (3), les deux renforts disposés transversalement par rapport au sens de traction peuvent être déplacés l'un vers l'autre,
- un élément de ressort et/ou un élément d'amortissement étant disposé entre les deux renforts dernièrement cités.

13. Platelage selon une des revendications précédentes, **caractérisé par le fait que** les deux tiges de traction (3) sont reliées l'une avec l'autre par
- au moins une autre tige de traction (3) et/ou
- une chaîne et/ou
- un câble.

14. Platelage selon une des revendications précédentes, **caractérisé par le fait que** la surface de contre-butée (13) peut être verrouillée.
